# EUROPÄISCHE PATENTSCHRIFT

(11) **EP 0 183 018 B1**
(45) Veröffentlichungstag und Bekanntmachung des Hinweises auf die Patenterteilung: **26.07.1989**
(21) Anmeldenummer: 85112638.3
(22) Anmeldetag: 05.10.1985
(51) Int. Cl.: E04B 1/70

(54) **Verfahren zur Sanierung einer durch Feuchtigkeit geschädigten, mit einem Fassadenputz versehenen Ziegelmauer eines Bauwerks**
Method of renovating a brick wall of a building covered with plaster and damaged by damp
Procédé pour l'assainissement d'un mur en briques d'une construction couverte d'un enduit de parement, détérioré par l'humidité

(30) Priorität: 27.11.1984 DE 3443084
(43) Veröffentlichungstag der Anmeldung: 04.06.1986
(73) Patentinhaber: Schultheiss, Ludwig Max, D-8500 Nürnberg (DE)
(72) Erfinder: Schultheiss, Ludwig Max, D-8500 Nürnberg (DE)
(74) Vertreter: LOUIS, PÖHLAU, LOHRENTZ & SEGETH

(56) Entgegenhaltungen:
- AT-B- 342 261
- CH-A- 193 005

## Beschreibung

Die Erfindung betrifft ein Verfahren nach dem Oberbegriff des Anspruchs 1.

Die Ursache von Schäden an Bauwerken beruhen meistens darauf, dass zufolge des Zementanteils im Fassadenputz die für die Abführung der im Mauerwerk enthaltenen bzw. der in dieses aus dem Erdreich hineingelangenden Feuchtigkeit notwendige Atmungsaktivität (Durchlüftung) stark beeinträchtigt ist. Es entstehen daher Salpeterschäden, die sich nach außen durch Zerstörung der Anstriche und in einem Abblättern des Putzes zeigen. Da mit einer bloßen Erneuerung des Putzes (vgl. die Zeitschrift "Bauweit", 1972, H. 19, S. 761, 762 und 764) die eigentliche Ursache für die Schadensentstehung nicht abgestellt wird, ist mit einer solchen Maßnahme eine dauerhafte Sanierung nicht erreichbar; dies umsoweniger als hierbei dem bereits eingetretenen Salpeterbefall des Mauerwerks nicht Rechnung getragen wird. Da der in dem Mauerwerk bereits vorhandene Salpeter bald wieder in die Putzschicht hineinwandert, treten nach verhältnismässig kurzer Zeit erneut Schäden an der Fassade auf.

Aus der AT-B 342 261 ist ein Verfahren zur nachträglichen Trockenlegung feuchter Ziegelmauern durch Belüftung bekannt, wobei der alte Putz abgeschlagen und die Fugen zwischen den Ziegeln im Bereich der Maueroberfläche ausgekratzt werden. Bei diesem Verfahren werden sowohl an der Innenseite als auch an der Aussenseite jeweils gegenüberliegende, etwa waagrecht verlaufende Kanäle im Mauerwerk hergestellt, wobei einander gegenüberliegende Kanäle durch eine Mehrzahl von in Abständen liegenden Bohrungen verbunden werden. Die Mauer wird an der Innenseite mit einer wärmedämmenden Schicht versehen. Die Aussenseite der Mauer wird unter Freilassung von die Kanäle mit dem Freien verbindenden Be- und Entlüftungsöffnungen abgedeckt. Dort kann auch die Aussenseite der Mauer mit einer wärmedämmenden Schicht abgedeckt werden.

Der Erfindung liegt die Aufgabe zugrunde, bei einem Verfahren der gattungsgemässen Art auch bei Salpeterschäden einen Weg zur dauerhaften Sanierung einer mit einem zementhaltigen Fassadenputz versehenen Ziegelmauer zu weisen.

Das zur Lösung dieser Aufgabe zur Anwendung kommende Verfahren ist durch folgende Arbeitsschritte gekennzeichnet:
a) Verblendung der freigelegten Ziegelmauer mit im Abstand zu dieser angeordneten plattenförmigen Bauelementen, die durchgehende Ausnehmungen aufweisen, deren eines Ende in den zwischen der Verblendung und der Ziegelmauer geschaffenen Hohlraum einmündet und deren anderes Ende der Fassade zugekehrt ist;
b) Anordnung eines luftdurchlässigen Putzträgers innerhalb der Öffnung an dem der Fassade zugekehrten Ende der Ausnehmungen;
c) Schaffung bzw. Freilassung einer offenen Verbindung an der Unter- und Oberseite der Verblendung und der Ziegelmauer vorhandenen Hohlraum;
d) Aufbringen des neuen Fassadenputzes auf die Aussenseite der Verblendung, wobei Kalkmörtel verwendet wird.

Auf diese Weise wird eine so wirksame Belüftung der Ziegelmauer geschaffen, dass die für die schädliche Salpeterbildung verantwortliche, aufsteigende Feuchtigkeit aus der Ziegelmauer nach aussen abgeführt wird. Wegen seiner Wirksamkeit und Dauerhaftigkeit findet das erfindungsgemässe Verfahren mit besonderem Vorteil bei der Sanierung der Fassaden von historisch bedeutsamen Gebäuden Anwendung.

Für die Verblendung können plattenförmige Bauelemente verwendet werden, die aus Hohllochziegel-Material bestehen. Sie lassen sich. dadurch erhalten, daß von solchen Ziegeln etwa 3-4 cm dicke Scheiben abgeschnitten werden. Um die Feuchtigkeitsaufnahme des Hohllochziegel-Materials zu begrenzen, erweist es sich als zweckmäßig, die Ziegel im Tauchverfahren mit einer Bitumenlösung zu behandeln, wobei sich diese Behandlung nicht über die gesamte Dicke der Ziegel zu erstrecken braucht, sondern auf einen an den Belüftungshohlraum angrenzenden Bereich beschränkt werden kann.

Im Zuge der Montage der Verblendung werden die Elemente im Mauerwerk verankert, wobei zwischen den Elementen und dem Mauerwerk Abstandshalter angeordnet werden. Deren Stärke wird zweckmäßigerweise so gewählt, daß der Hohlraum mindestens eine Tiefe von etwa 1 cm erhält. Die Verankerung der Verblendelemente kann vermittels Dübel erfolgen.

Da es für die Dauerhaftigkeit des Fassadenputzes, der erfindungsgemäß aus Kalkmörtel, also einem zementfreien Binder, besteht, von Wichtigkeit ist, daß die Putzlage auch mauerwerksseitig belüftet wird, sieht die Erfindung vor, daß der innerhalb der putzseitigen öffnungen der in den plattenförmigen Bauelementen vorhandenen Ausnehmungen vorgesehene Putzträger luftdurchlässig ist. Diese Voraussetzung wird beispielsweise durch einen porösen grobkömigen Kalkmörtel erfüllt. Dieser wird in noch verarbeitbarem Zustand, also vor der Abbindung, in die Öffnungen eingebracht, ohne diese in Richtung auf den Belüftungshohlraum über ihre ganze Länge auszufüllen. An der der Fassade zugekehrten Seite kann der Mörtel mit einer Latte abgezogen werden. Nach dem Abbinden des Putzträgermörtels wird dann der Fassadenputz aus Kalkmörtel auf die Verblendung aufgebracht, der zweckmäßig nur glattgescheibt, jedoch nicht filz-behandelt wird. Die Stärke der Putzschicht kann etwa 1 - 1 1/2 cm betragen. Nach völligem Austrocknen des neuen Fassadenputzes kann dieser neutralisiert und mit einem Mineralfarbenanstrich im gewünschten Ton überstrichen werden.

Der Mörtel für die Feinputzschicht der Fassade kann zu einem Drittel aus länger eingesumpftem Kalk und zu zwei Drittel aus reinem feinkörnigem Flußsand bestehen. Dabei kann gleich eine Einfärbung mit Oxidpigmenten vorgesehen oder ein (handelsüblicher) mineralischer Strukturputz aufgetragen werden.

Vor Erstellung der erfindungsgemäßen Mauerwerksverblendung sollte zweckmäßig der Fugenmörtel zwischen den Mauerwerksziegeln auf eine Tiefe von etwa 1 cm ausgekratzt werden. Die an dem Mauerwerk feststellbaren Salpeterausblühungen werden zweckmäßigerweise vor dem Aufbau der Verblendung mit einem Anti-Salpetermittel behandelt. Dabei ist darauf zu achten, daß das Behandlungsmittel anschließend vollständig durch intensives Abwaschen des Mauerwerks entfernt wird.

Wird im Zuge der Sanierungsmaßnahme festgestellt, daß der Salpeterbefall eines Mauerwerks stark - nach innen - fortgeschritten ist, erweist es sich als zweckmäßig, von dem Mauerwerk vorzugsweise mindestens 6 cm abzuschlagen, bevor die Verblendung vorgesetzt wird.

Die an der Unterseite der Verblendung vorgesehene offene Verbindung zwischen der Außenluft und dem Hohlraum zwischen der Verblendung und der Ziegelmauer kann in der Weise geschaffen werden, daß die unterste Lage der Verblendelemente auf einer zweckmäßig handelsüblichen Schiene, vorzugsweise aus Alumininium, aufgelagert und diese durch einzelne Auflagerelemente im Abstand von einem vorgesetzten Sockel oder dgl. gehalten wird. Die Auflagerelemente bestehen zweckmäßig aus Keramikplatten. Ihre Dicke kann ca. 1 1/2 - 2 cm betragen, wodurch sich die Höhe des zwischen der Schiene und dem Sockel geschaffenen Schlitzes bestimmt, durch den die Außenluft in den Hohlraum zwischen der Verblendung und der Ziegelmauer eindringen und hier für die zur Abführung der Feuchtigkeit erforderlichen Belüftung sorgen kann.

Die von unten in den Hohlraum zwischen Verblendung und Mauerwerk eintretende Luft wird nach oben abgeführt, wobei zur Aufrechterhaltung der Luftzirkulation auch an der Oberseite der Verblendung eine offene Verbindung zwischen der Außenluft und dem Hohlraum vorgesehen ist. Die obere Öffnung kann zu einem späteren Zeitpunkt geschlossen werden, wenn sich zeigt, daß keine Feuchtigkeit mehr aus dem Fundament in das Mauerwerk aufsteigt und dort die Bildung von Mauer-Salpeter verursacht. Wenn der mit den erfindungsgemäßen Sanierungsmaßnahmen angestrebte Zustand erreicht ist, wird nach Verschließen der oberseitigen Hohlraumöffnung die Porösität bzw. Atmungsaktivität der Verblendung und der auf dieser angebrachten Kalkmörtel-Putzlage ausreichen, um eine für die Aufrechterhaltung dieses Zustandes ausreichende Belüftung zu bewirken.

Die im Zuge der erfindungsgemäßen Sanierungsmaßnahmen errichtete Verblendung braucht sich nicht über die gesamte Höhe einer Gebäudeaußenwand zu erstrecken. Aus Kostengründen kann es sinnvoll sein, die Verblendung auf den Bereich zu beschränken, der durch aus dem Fundament aufsteigende Feuchtigkeit erkennbar geschädigt ist.

Nachfolgend wird die Erfindung unter Bezugnahme auf die Zeichnung anhand eines Ausführungsbeispieles näher erläutert. Es zeigt:
Fig. 1 einen Vertikalschnitt durch ein entsprechend der Erfindung saniertes Bauwerk und
Fig. 2 eine Ansicht auf die Verblendung vor dem Aufbringen des Fassadenputzes, einschließlich eines im Zuge der Sanierung vorgesetzten und die Verblendung tragenden Sockels.

Die nach dem erfindungsgemäßen Verfahren zu sanierende (Alt-)Mauer besteht aus den Ziegeln 1, die vermittels des Fugenmörtels 2 verlegt sind. Von der der Fassade zugekehrten Seite der(Alt-)Mauer wird zunächst die zementhaltige Putzschicht entfemt. An dieser Seite wird auch, wie aus der Zeichnung ersichtlich, der Fugenmörtel 2 über eine gewisse Tiefe beseitigt (vgl. a).

Das Fundament für die Ziegelmauer wird durch einen Altteil 14' und einen Neuteil 14" gebildet. Letzterer besteht vorzugsweise aus Hartbrandiochziegeln, die im Zuge der SanierungsmaBnahme unter die Ziegelmauer eingebracht werden. Zu diesem Zwecke wird zunächst das Altfundament 14' von der Fassadenseite her über eine gewisse Tiefe, zweckmäßig entsprechend der Höhe der handelsüblichen Hartbrandlochziegel, herausgehauen, um Platz für deren nachträglichen Einbau zu schaffen. Zufolge der in dem neuen Teil 14" des Fundaments vorhandenen horizontalen, durchgehend ausgebildeten Ausnehmungen 14"' kann in Verbindung mit einem nachträglich noch beschriebenen vorgesetzten Sockel 10 und dem zwischen diesem und dem Fundament geschaffenen Hohlraum das Altfundament 14' wirksam belüftet und in diesem vorhandene Feuchtigkeit bereits nach außen abgeführt werden, bevor sie die Ziegelmauer erreicht.

Die im Abstand zur Ziegelmauer errichtete Verblendung besteht aus plattenförmigen Bauelementen 4, die ebenfalls horizontal verlaufende, durchgehende Ausnehmungen 4' aufweisen und zweckmäßig aus Hohllochziegel-Material bestehen. Dabei kann auf die handelsüblichen Hohllochziegel (Formate: 24 x 12 cm; 24 x 17 cm; 24 x 30 cm) zurückgegriffen werden.

Durch die Verblendung wird zwischen dieser und der vorhandenen Ziegelmauer ein der Belüftung dienender Hohlraum 5 geschaffen. Die Weite des Hohlraums bestimmt sich nach der Dicke der zwischen der Verblendung und der Ziegelmauer vorgesehenen, zweckmäßig scheibenförmig ausgebildeten Abstandshalter 6, durch welche (Kunststoff-) Dübel 7 hindurchgehen, vermittels derer die Bauelemente 4 an der Ziegelmauer befestigt sind.

Die Verblendung ruht auf einer Schiene 8 mit U-Profil. Die vordere Abwinklung 8' dieser Schiene ist in der auf die Bauelemente 4 aufgebrachten Kalkmörtel-Putzlage 12 eingebettet, vor deren Aufbringung ein luftdurchlässiges Putzträgermaterial 3 in die putzseitige Öffnung der Ausnehmungen 4' eingebracht wurde. Die rückseitige Abwinklung 8" hintergreift die unterste Lage der Bauelemente 4. Die dadurch erreichbare Fixierung der unteren Bauelemente 4 wird noch dadurch gefördert, daß zwischen diesen und der Abwinklung 8" Mörtel eingebracht wird. Hierdurch können vorhandene Ungenauigkeiten ausgeglichen werden. In diesem Zusammenhang erweist es sich als zweckmäßig, wenn die Abwinklung 8" mit Ausnehmungen versehen ist, in welche sich der Mörtel festsetzen kann.

Die Schiene 8 stützt sich auf einzelne, zweckmäßig aus Keramikplatten bestehende Auflagerelemente 9 ab, die eine Länge von ca. 5 cm und eine Breite von ca. 3-4cm und eine Dicke von ca. 2 cm haben können. Sie sind im Abstand von beispielsweise 30 cm auf dem im Zuge der Sanierungsmaßnahmen vorgesetzten Sockel 10 angeordnet, so daß zwischen den Auflagerelementen 9 Durchtrittsöffnungen 11 (vgl. Fig. 2) für die von der Fassade her in den Hohlraum 5 hineinströmende Luft gebildet werden.

Der Sockel 10 kann aus Sandsteinplatten mit einer Dicke von beispielsweise 3 cm gebildet werden, die von Natur aus luftdurchlässig sind, zur Förderung einer besonders intensiven Belüftung aber noch, wie aus Fig. 1 ersichtlich, mit horizontalen, durchgehend ausgebildeten Ausnehmungen 10' versehen sein können. Durch den vorgesetzten Sandsteinsockel wird gleichzeitig ein Schutz des Mauerwerks gegen Nässe und des Fundaments gegen Eindringen von Streusaltz erreicht.

Wie aus Fig. 2 ersichtlich sind die Dübel 7 in den Fugen zwischen plattenförmigen Bauelementen angebracht, wobei vermittels zwischen dem Dübelkopf und den Elementen eingeklemmter Haltescheiben 13 mehrere Bauelemente 4 auf einmal fixiert werden können.

Beim späteren Aufbringen der Putzlage 12 werden die Scheiben 13 und die Köpfe der Dübel 7 überdeckt und die Fugen zwischen den Elementen 4 geschlossen.

Durch die erfindungsgemäßen Maßnahmen wird eine so wirksame Belüftung der Ziegelmauer geschaffen, daß aus dem Fundament keine Feuchtigkeit mehr in die Mauer aufsteigen und dort die Entstehung von schädigendem Mauer-Salpeter verursachen kann. Die Belüftung ist in den Figuren durch die eingezeichneten Pfeile veranschaulicht.

## Patentansprüche

1. Verfahren zur Sanierung einer durch Feuchtigkeit geschädigten, mit einem Fassadenputz versehenen Ziegelmauer eines Bauwerks, wobei zunächst die alte Putzschicht unter Freilegung der Ziegelmauer entfernt wird und das Bauwerk später mit einem dampfdurchlässigen Fassadenputz versehen wird, gekennzeichnet durch folgende Arbeitsschritte:
a) Verblendung der freigelegten Ziegelmauer mit im Abstand zu dieser angeordneten plattenförmigem Bauelementen (4), die durchgehende Ausnehmungen (4') aufweisen, deren eines Ende in den zwischen der Verblendung und der Ziegelmauer geschaffenen Hohlraum (5) einmündet und deren anderes Ende der Fassade zugekehrt ist;
b) Anordnung eines luftdurchlässigen Putzträgers (3) innerhalb der Öffnungen an dem der Fassade zugekehrten Ende der Ausnehmungen (4');
c) Schaffung bzw. Freilassung einer offenen Verbindung an der Unter- und Oberseite der Verblendung zwischen der Außenluft und dem zwischen der Verblendung und der Ziegelmauer vorhandenen Hohlraum (5);
d) Aufbringen des neuen Fassadenputzes auf die Außenseite der Verblendung, wobei Kalkmörtel verwendet wird.

2. Verfahren nach Anspruch 1, dadurch gekennzeichnet, daß die für die Verblendung verwendeten Bauelemente (4) aus Hohllochziegel-Material bestehen.

3. Verfahren nach Anspruch 1 oder 2, dadurch gekennzeichnet, daß zwischen den Bauelementen (4) und der Ziegelmauer Abstandshalter (6) angeordnet werden.

4. Verfahren nach einem oder mehreren der vorhergehenden Ansprüche, dadurch gekennzeichnet, daß die Bauelemente (4) durch Verdübelung in der Ziegelmauer verankert werden.

5. Verfahren nach einem oder mehreren der vorhergehenden Ansprüche, dadurch gekennzeichnet, daß der Hohlraum (5) zwischen der Verblendung und der Ziegelmauer eine Tiefe von mindestens etwa 1 cm aufweist.

6. Verfahren nach einem oder mehreren der vorhergehenden Ansprüche, dadurch gekennzeichnet, daß als luftdurchlässiger Putzträger (3) ein poröser Kalkmörtel verwendet wird.

7. Verfahren nach einem oder mehreren der vorhergehenden Ansprüche, dadurch gekennzeichnet, daß die unterste Lage der Bauelemente (4) auf einer Schiene (8) aufgelagert und diese durch einzelne Auflagerelemente (9) im Abstand von einem Sockel (10) oder dgl. gehalten wird.

8. Verfahren nach Anspruch 7, dadurch gekennzeichnet, daß die Auflagerelemente(9) aus Keramikplatten bestehen.

9. Verfahren nach einem oder mehreren der vorhergehenden Ansprüche, dadurch gekennzeichnet, daß vor Errichtung der Verblendung an der Ziegelmauer vorhandene Salpeter-Ausblühungen entfemt werden.

10. Verfahren nach einem oder mehreren der vorhergehenden Ansprüche, dadurch gekennzeichnet, daß ein gebäudeaußenseitig liegender Teil des alten Fundaments entfernt und durch Bauelemente ersetzt wird, die durchgehende Ausnehmungen aufweisen, die sich nach dem Einbau in horizontaler Richtung von innen nach außen erstrecken.

11. Verfahren nach einem oder mehreren der vorhergehenden Ansprüche, dadurch gekennzeichnet, daß die Verblendung von einem aus atmungsaktivem Material bestehenden Sockel (10) abgestützt wird, der im Abstand zum Fundament angeordnet ist unter Bildung eines Hohlraumes, der mit dem zwischen der Verblendung und der Ziegelmauer vorhandenen Hohlraum (5) in Verbindung steht.

12. Verfahren nach Anspruch 11, dadurch gekennzeichnet, daß der Sockel (10) von Bauelementen gebildet wird, die durchgehende horizontale Ausnehmungen aufweisen, die in den Hohlraum einmünden.

## Claims

1. A method for the renovation of a brick wall of a building, damaged by moisture and provided with a facade rendering, wherein, first of all, the old rendering layer is removed exposing the brick wall, and the building is subsequently provided with a facade rendering permeable to moisture, characterized by the following working stages:
a) facing the exposed brick wall with panel- shaped structural elements (4) arranged at a distance thereto, having continuous cut outs (4'), one end whereof issues into the cavity (5) created between the facework and the brick wall and whose other end faces the facade;
b) arranging, inside the openings at the end of the cut outs (4') which faces the facade, a support
(3) for the rendering, which support is permeable to air;
c) creating, or leaving free an open communication at the bottom and top of the facework between the ambient air and the cavity (5) existing between the facework and the brick wall;
d) applying the new facade rendering to the outer side of the facework, lime rendering being used.

2. A method according to claim 1, characterized in that the structural elements (4) used for the facework consist of perforated brick material.

3. A method according to claim 1 or 2, characterized in that spacers (6) are arranged between the structural elements (4) and the brick wall.

4. A method according to one or several of the preceding claims, characterized in that the structural elements (4) are anchored in the brick wall by dowelling.

5. A method according to one or several of the preceding claims, characterized in that the cavity (5) between the facework and the brick wall has a depth of at least approximately 1 cm.

6. A method according to one or several of the preceding claims, characterized in that a porous lime rendering is used as the rendering support permeable to air. ᵣ

7. A method according to one or several of the preceding claims, characterized in that the lowermost layer of the structural elements (4) is supported on a rail (8) and that the latter is held by individual supporting elements (9) at a distance from a plinth (10) or similar.

8. A method according to claim 7, characterized in that the supporting elements (9) consist of ceramic slabs.

9. A method according to one or several of the preceding claims, characterized in that before the facework is erected, any saltpetre efflorescences found on the brick wall are removed.

10. A method according to one or several of the preceding claims, characterized in that a portion of the old foundation lying at the outer side of the building is removed, and is replaced by structural elements having continuous cut outs which, after insertion, extend in a horizontal direction from the inside outwards.

11. A method according to one or several of the preceding claims, characterized in that the facework is supported by a plinth (10) consisting of an active breathing material, which is arranged at a distance from the foundation, forming a cavity, which communicates with the cavity (5) existing between the facework and the brick wall.

12. A method according to claim 11, characterized in that the plinth (19) is formed by structural elements having continuous horizontal cut outs which issue into the cavity.

## Revendications

1. Procédé pour l'assainissement d'un mur en briques d'une construction couvert d'un enduit de parement et détérioré par l'humidité, dans lequel la vieille couche d'enduit est tout d'abord enlevée avec mise à nu du mur en briques et la construction est ultérieurement couverte d'un enduit de parement perméable à la vapeur, caractérisé par les étapes de travail suivantes:
a) un revêtement du mur en briques mis à nu par des éléments de construction (4) en forme de plaques qui sont agencés à distance du mur et qui présentent des évidements allant de part en part (4') dont une extrémité débouche dans l'espace creux (5) crée entre le revêtement et le mur en briques et dont l'autre extrémité est tournée du côté façade;
b) un agencement d'un support d'enduit perméable à l'air (3) à l'intérieur des ouvertures à l'extrémité des évidements (4') orientée du côté façade;
c) une réalisation ou respectivement une libéra- fion d'une communication ouverte, sur les côtés inférieur et supérieur du revêtement, entre l'air extérieur et l'espace creux (5) existant entre le revêtement et le mur en briques;
d) une application du nouvel enduit de parement sur la face externe du revêtement, du mortier de chaux étant utilisé.

2. Procédé suivant la revendication 1, caractérisé en ce que les éléments de construction (4) utilisés pour le revêtement sont constitués à base d'un matériau en briques perforées.

3. Procédé suivant la revendication 1 ou 2, caractérisé en ce que des pièces d'écartement (6) sont agencées entre les éléments de construction (4) et le mur en briques.

4. Procédé suivant une ou plusieurs des revendications précédentes, caractérisé en ce que les éléments de construction (4) sont ancrés dans le mur en briques par assemblage par chevilles.

5. Procédé suivant une ou plusieurs des revendications précédentes, caractérisé en ce que l'espace creux (5) entre le revêtement et le mur en briques présente une profondeur d'environ au moins 1 cm.

6. Procédé suivant une ou plusieurs des revendications précédentes, caractérisé en ce qu'un mor- fier de chaux poreux est utilisé comme support d'enduit perméable à l'air (3).

7. Procédé suivant une ou plusieurs des revendications précédentes, caractérisé en ce que la rangée inférieure des éléments de construction (4) est supportée sur une barre (8) et en ce que celle-ci est tenue à distance d'un socle (10) ou analogue par des éléments de support (9) isolés.

8. Procédé suivant la revendication 7, caractérisé en ce que les éléments de support (9) sont constitués de plaques en céramique.

9. Procédé suivant une ou plusieurs des revendications précédentes, caractérisé en ce qu'avant la pose du revêtement sur le mur en briques des efflorescences nitreuses sont enlevées.

10. Procédé suivant une ou plusieurs des revendications précédentes, caractérisé en ce qu'une partie de la vieille fondation se trouvant à l'extérieur de la construction est enlevée et est remplacée par des éléments de construction qui présentent des évidements allant de part en part, qui s'étendent en direction horizontale de l'intérieur vers l'extérieur après la mise en place.

11. Procédé suivant une ou plusieurs des revendications précédentes, caractérisé en ce que le revêtement est supporté par un socle (10) qui est constitué d'un matériau respirant et qui est agencé à distance de la fondation avec formation d'un espace creux qui est en communication avec l'espace creux (5) existant entre le revêtement et le mur en briques.

12. Procédé suivant la revendication 11, caractérisé en ce que le socle (10) est formé par des éléments de construction, qui présentent des évidements horizontaux allant de part en part et débouchant dans l'espace creux.
